# EUROPÄISCHE PATENTSCHRIFT

(11) **EP 3 266 503 B1**
(45) Veröffentlichungstag und Bekanntmachung des Hinweises auf die Patenterteilung: **16.10.2019**
(21) Anmeldenummer: 17177762.6
(22) Anmeldetag: 26.06.2017
(51) Int. Cl.: A62C 31/12, A62C 37/08, A62C 5/02

(54) **VERWENDUNG EINES KÄFIGS UND VERFAHREN ZUR ERZEUGUNG VON LÖSCHSCHAUM**
USE OF A SIEVE AND METHOD TO CREATE FOAM
UTILISATION D'UN TAMIS ET PROCÉDÉ POUR PRODUIRE DE LA MOUSSE

(30) Priorität: 07.07.2016 DE 102016212391
(43) Veröffentlichungstag der Anmeldung: 10.01.2018
(73) Patentinhaber: Fabrik chemischer Präparate von Dr. Richard Sthamer GmbH & Co. KG, 22113 Hamburg (DE)
(72) Erfinder: Stubenrauch, Jens, 07749 Jena (DE)
(74) Vertreter: Glawe, Delfs, Moll

(56) Entgegenhaltungen:
- DE-C1- 19 539 991
- US-A1- 2010 243 283
- DATABASE WPI Week 199603 Thomson Scientific, London, GB; AN 1996-022803 XP002775001, -& JP H07 265452 A (HOCHIKI CORP) 17. Oktober 1995 (1995-10-17)
- DATABASE WPI Week 201002 Thomson Scientific, London, GB; AN 2009-S57375 XP002775002, -& JP 2009 297195 A (HOCHIKI CORP) 24. Dezember 2009 (2009-12-24)

## Beschreibung

Die Erfindung betrifft einen Sprinkler mit einem Käfig zur Erzeugung von Löschschaum aus einem Schaummittel enthaltenden Löschfluid (z.B. Wasser) zur Bekämpfung von Bränden.

Feuerlöschschaum besteht in Wesentlichen aus Luft, Wasser und einem Tensid haltigen Schaummittel. In Bezug auf das Tensid haltige Schaummittel lässt sich der Löschschaum in Fluortensid enthaltende Schäume ("AFFF" oder "A3F" Schaumlöschmittel) und Fluortensid freien Löschschaum unterscheiden, deren unterschiedliche Wirkungsweise nachfolgend kurz erläutert wird.

Bei der Verwendung von AFFF Schaummittel bewirken die Fluortenside aufgrund ihrer zu herkömmlichen Kohlenwasserstofftensiden verschieden chemischen Struktur einen dampfdichten, wässerigen Flüssigkeitsfilm von üblicherweise 10-30 µm Dicke zwischen der brennenden Oberfläche und dem Schaum. Dieser Fluortensid verursachte Wasserfilm wirkt als Barriere gegen den Austritt von Brandgutdämpfen und unterbindet eine Widerentzündung. Aufgrund dieser Eigenschaften werden AFFF Schaummittel auch als "filmbildende Schäume" bezeichnet, was sich in deren Abkürzung "AFFF" oder "A3F" für "Aqeous Film Forming Foam" wiederspiegelt. Ein weiterer wesentlicher mit der Filmbildung einhergehender Vorteil besteht darin, dass der auf dem Film auflagernden Schaumschicht keine überragende Barrierefunktion zukommen muss, d.h. der Löschschaum keine oder nur eine geringe Verschäumungszahl aufweisen muss. In der Praxis ist daher eine effektive Brandbekämpfung unter Verwendung AFFF Schaummitteln mit einer Verschäumungszahl von weniger als 4, üblicherweise zwischen 1,5 und 3,0 ausreichend, da der Hauptlöscheffekt durch den Fluortensid verursachten gasdichten Flüssigkeitsfilm auf der brennenden Oberfläche bewirkt wird. Diese vorgenannten geringen Verschäumungszahlen werden bei der Verwendung herkömmlicher für den Betrieb mit Wasser oder AFFF Schaumlöschmitteln ausgelegten Sprinkler erreicht. Eine höhere Verschäumungszahl können diese herkömmlichen Sprinkler aufgrund ihrer Bauart jedoch nicht leisten. Dafür muss dann auf technisch aufwendige Spezialsprinkler, beispielsweise der in der DE 195 39 991 C1 offenbarten Bauart eines Schwerschaumsprinklers, zurückgegriffen werden, die ca. 40% bis 70% teurer und vom Aufbau deutlich komplizierter als die herkömmlichen Sprinkler sind.

Derartige Schwerschaumsprinkler werden insbesondere dort verbaut, wo AFFF Löschschäume aufgrund der schädlichen Eigenschaften der Fluortensidkomponente (persistent, bioakkumulierend, toxisch) nicht verwendet werden dürfen oder herkömmliche zuvor mit AFFF Löschschaum betriebene Sprinkler aufgrund des Verbots von Fluortensiden auf Schwerschaumsprinkler umgerüstet werden müssen. Siehe dazu beispielsweise die Anwendungsbeschränkungen der Richtlinie 2006/122/EG. Da Fluortensid freiem Löschschaum in Ermangelung der Fluortenside die Filmbarriere fehlt, kommt im Wesentlichen allein der Schaumschicht die erforderliche Barrierefunktion zu. Diese ist jedoch erst effektiv ab einer Verschäumungszahl von 4, ab der man üblicherweise von Schwerschaum spricht und den Einsatz spezieller oben genannter Schwerschaumsprinkler erfordert.

Vorliegende Erfindung stellt sich die Aufgabe, den oben dargestellten Zielkonflikt, d.h.
- einerseits dem gewünschten Verzicht auf Fluortenside in dem Löschmittel,
- andererseits die gewünschte Vermeidung des Einsatzes oder die Umrüstung herkömmlicher Sprinkler mit einer unzureichenden Verschäumungszahl auf technisch aufwendigere Schwerschaumsprinkler,
auf möglichst einfache Art und Weise zu lösen, vorzugsweise im Wege einer "Universallösung" für herkömmliche Sprinkler mit Verschäumungszahlen von weniger als 4, so dass der Ersatz der herkömmlichen Sprinkler durch teurere Schwerschaumsprinkler (einschließlich des Aus- und Einbauaufwands und der damit verbundenen Dichtigkeitsproben) vermieden werden kann. Dabei soll die Lösung vorzugsweise sowohl für Fluortensid-haltige, als auch Fluortensidfreie Löschmittel praktikabel sein. Letzteres insbesondere vor dem Hintergrund diese Sprinkler auch in Zukunft bei einem drohendem vollständigen Verbot von Fluortensid haltigen Schaumlöschmitteln bestimmungsgemäß verwenden zu dürfen.

Gelöst wird diese Aufgabe durch Verwendung eines einem vorgenannte herkömmliche Sprinkler ergänzenden Käfigs mit Merkmalen gemäß den beigefügten unabhängigen Ansprüchen, der es erlaubt herkömmliche Sprinkler mit unzureichender Verschäumungszahl von üblicherweise weniger als 4 auf einfache Art und Weise zu Schwerschaumsprinklern umzurüsten. Vorteilhafte Ausführungsformen der Erfindung sind in den Unteransprüchen offenbart. Im Einzelnen:
Der erfindungsgemäße Käfig ist ein Ergänzungsteil für einen herkömmlichen Sprinkler und dient zur Erzeugung von Löschschaum aus einem Schaummittel enthaltenden Löschfluid. Der herkömmliche Sprinkler umfasst eine Löschfluidaustrittsöffnung, einen zu der Löschfluidaustrittsöffnung in axialer Richtung gegenüberliegenden Sprühteller und versprüht das Löschfluid über den Sprühteller mit einer Verschäumungszahl, die ohne dem erfindungsgemäßen Käfig deutlich unterhalb der von Schwerschaum (beginnend mit einer Verschäumungszahl von 4) liegt. Beispielhaft genannte Schirmsprinkler dieser Bauart sind der Victaulic Schirmsprinkler V2704 (K80) und der Tyco Schirmsprinkler TY315 (K80). Bei Sprinklern dieser herkömmlichen Bauart lässt sich ein zwischen der Grundfläche (G) des Sprühtellers und der Löschfluidaustrittsöffnung gebildeter zylindrischer Zwischenraum definieren, dessen Durchmesser dem Außendurchmesser (d₁) des Sprühtellers entspricht und dessen Höhe (h₁) ausgehend von dem Mittelpunkt der Grundfläche (G) dem Abstand zu der Löschfluidaustrittsöffnung entspricht. Erfindungsgemäß weist der für Sprinkler dieser Bauart vorgesehene Käfig Sieböffnungen mit einem Durchmesser zwischen 1,00 mm und 7,00 mm und/oder Gitteröffnungen mit einer Breite zwischen 1,00 und 7,00 mm und einer Länge zwischen 2,00 mm und 9,00 mm, vorzugsweise gebildet durch ein Streckgitter, auf, die es erlauben den durch den Käfig hindurchtretenden Löschfluidstrom in Kombination mit seinen spezifischen Abmessungen zu Schwerschaum zu veredeln. Als Streckgitter ist besonders (nicht entgratetes) Streckmetall geeignet, weil die scharfen Kanten des Materials eine besonders gute Verschäumung bewirken. Die auch auf den Sprinkler abgestimmten Abmessungen erlauben es den erfindungsgemäßen Käfig den zuvor erwähnten Sprinklerzwischenraum zu ummanteln, wobei die Höhe (h₂) des Käfigs mindestens dem 0,20-fachen des Außendurchmessers (d₁) des Sprühtellers entspricht. Des Weiteren entspricht der Innendurchmesser(d₂) des Käfigs, alternativ der nicht kreisrunde Mindestabstand zwischen den gegenüberliegenden Innenseiten des Käfigs, auf Höhe des Sprühtellers im eingebauten Zustand mindestens dem Außendurchmesser (d₁) des Sprühtellers. Sofern der erfindungsgemäße Käfig mit seiner Innenseite nicht unmittelbar am Sprühteller radial anliegt, d.h. sich ein lichtes Maß (b) als Zwischenraum definieren lässt, so liegt dieses lichte Maß zwischen der Innenseite des Käfigs (1) und dem Sprühteller (4) auf Höhe des Sprühtellers gemäß einer bevorzugten Ausführungsform der Erfindung umlaufend zwischen dem 0,10 bis 3,00-fachen, vorzugsweise zwischen dem 0,50 bis 2,00-fachen, weiter vorzugsweise zwischen dem 0,75 bis 1,50-fachen, weiter vorzugsweise zwischen dem 1,00 und 1,25-fachen des Außendurchmessers (d₁) des Sprühtellers. Die Erfindung hat erkannt, dass der radiale Abstand zwischen Käfig und Sprühteller unmittelbaren Einfluss auf die Verschäumungszahl hat und damit vorteilhafterweise variieren lässt. Vergleichsversuche haben gezeigt, dass sich mit zunehmenden Abstand die Verschäumungszahl ansteigt. Von besonderen Vorteil ist dabei ein 0,75 bis 1,50-facher Abstand bezogen auf den Außendurchmessers (d₁) des Sprühtellers, bei der sich besonders vorteilhafte Verschäumungszahlen von 4-7 einstellen und der Schaum (im Unterschied zu Schaum mit höheren Abstand bedingten höheren Verschäumungszahlen) noch ausreichend homogen ist.

Vorteilhafterweise weist der Käfig eine Höhe auf, die es ermöglicht den Großteil des von der Sprühteller umgelenkten Löschfluids durch den erfindungsgemäßen Käfig hindurchzuleiten. Diese Höhe (h₂) des Käfigs beträgt vorteilhafterweise mindestens dem 0,50-fachen, vorzugsweise dem 0,75-fachen, weiter vorzugsweise dem 1,00-fachen des Außendurchmessers (d₁) des Sprühtellers und kann beispielsweise der Höhe (h₁) des Sprinklerzwischenraums entsprechen. Ausgehend von der Höhe (h₁) des Sprinklerzwischenraums lässt sich die Höhe (h₂) des Käfigs gemäß einer bevorzugten Ausführungsform aus so definieren, dass sie der Höhe (h₁) des Sprinklerzwischenraums, vorzugsweise weniger als dem 0,75-fachen der der Höhe (h₁) des Sprinklerzwischenraums, weiter vorzugsweise weniger als dem 0,50-fachen der der Höhe (h₁) des Sprinklerzwischenraums entspricht.

Der erfindungsgemäße Käfig kann jede geeignete Form aufweisen, beispielsweise die Form eines Hohlzylinder, eines Hohlkegel, eines Hohlkegelstumpf, einer Holpyramide, einer Hohlkugel oder eine Kombination dieser Formen, wobei die Hohlzylinderform besonders bevorzug ist. Des Weiteren kann sich der Käfig über seinen den Zwischenraum ummantelnden Bereich hinaus in axiale Richtung verjüngend erstrecken und beispielsweise in eine Öffnung mit einem Innendurchmesser münden, der größer als der Außendurchmesser (d₁) des Sprühtellers ist. Letzteres ist insbesondere von Vorteil um ein ungehindertes Herausfallen von Kleinteilen der üblicherweise verwendeten Auslöseelemente (Berstelement mit Flüssigkeit, Schmelzlot etc.) aus dem Sprinkler zu ermöglichen, die andernfalls im Käfig gefangen die Sieb- bzw. Gitteröffnungen von ihrer bestimmungsgemäßen Funktion als Verschäumungselemente abhalten können. Gemäß einer besonders bevorzugten Ausführungsform ist der Käfig als Holzylinder geformt, dessen der Löschfluidaustrittsöffnung zugewandtes (oberes) Ende über die gesamte Durchmesserfläche offen ist, während sich das gegenüberliegende Ende auf Höhe des Sprühtellers axial verjüngt und in eine Öffnung unterhalb des Sprühtellers mündet.

Gemäß einer bevorzugten Ausführungsform der Erfindung weisen die Käfiggitteröffnungen eine Breite zwischen 2,00 mm und 6,00 mm und einer Länge zwischen 3,00 mm und 8,00 mm, vorzugsweise eine Breite zwischen 2,50 mm und 4,50 mm und einer Länge zwischen 5,00 mm und 7,00 mm auf. Das Käfiggitter kann des Weiteren vorteilhafterweise ein Streckgitter mit einer Maschenbreite zwischen 2,50 mm und 4,50 mm, einer Maschenlänge von 5,00 mm bis 7,00 mm und einer Dicke von 0,40 mm bis 0,80 mm, vorzugsweise einer Maschenbreite von 3,50 mm, eine Maschenlänge von 6,00 mm und einer Dicke von 0,60 mm sein. Gemäß einer weiteren bevorzugten Ausführungsform der Erfindung weist der Käfig Sieböffnungen mit einem Durchmesser von 1,50 mm bis 2,50 mm, vorzugsweise 1,75 mm bis 2,25 mm, besonders bevorzugt von 2,00 mm auf. Der Käfig ist bevorzugt aus Metall, z.B. aus Stahl, und besonders bevorzugt aus Edelstahl hergestellt (z.B. Edelstahl V2A).

Gemäße einer bevorzugten Ausführungsform der Erfindung weist der Käfig des Weiteren eine Halterung zum Befestigen des Käfigs am Sprinkler auf. Dies Halterung kann beispielsweise als Haltearme ausgebildet sein, die den Käfig mit der Basis des Sprinklers im Bereich der Löschfluidaustrittsöffnung am Sprinklerkorpus oder an seinem darüber angeordneten Anschlussgewinde befestigen, beispielsweise über mehrere (z.B. 2, 3, 4, 5 oder 6) Klemmfüße. Die Haltearme bzw. Klemmfüße können zum leichteren Einkürzen mit Sollbruchstellen versehen sein um in Abhängigkeit vom Sprinkler und den Einbaugegebenheiten auf einfache Art und Weise eine Positionierung des Käfigs in Bezug auf den Sprinkler vornehmen zu können. Für einen sicheren Halt der Haltearme bzw. Klemmfüße am Sprinkler können diese zusätzlich mit einem Sicherungselement, beispielsweise einem um die Haltearme oder Klemmfüße radial umfassenden Bindeelement (Kabelbinder, Metallband etc.) gesichert sein.

Wie eingangs erwähnt ist der erfindungsgemäße Käfig insbesondere für herkömmliche Schirmsprinkler geeignet, die mit Hilfe des Käfigs auf- bzw. nachgerüstet werden können um höhere Verschäumungswerte zu erreichen. Dies gilt insbesondere für Schaummittel enthaltende Fluortensid-freie Löschfluide, bei denen der Vorteil des Käfigs besonders zum Tragen kommt. Bei diesen herkömmlichen Sprinklern lässt sich mit dem erfindungsgemäßen Käfig vorzugsweise Löschschaum mit einer Verschäumungszahl von 3 bis 9, vorzugsweise von 4-8, weiter vorzugsweise von 4,5 bis 7, besonders bevorzugt von 5-6 erzeugen.

Gegenstand der Erfindung ist des Weiteren Verwendung eines Sets oder einer Baugruppe, die neben dem Sprinkler den oben beschriebenen erfindungsgemäßen Käfig umfasst. Der Sprinkler selbst ist aus dem Stand der Technik bekannt und umfasst eine Löschfluidaustrittsöffnung und einem zu der Löschfluidaustrittsöffnung in axialer Richtung gegenüberliegenden Sprühteller, wie oben bereits im Zusammenhang mit dem Käfig näher beschrieben. Gemäß einer bevorzugten Ausführungsform der Erfindung ist die Anordnung des Sets oder der Baugruppe so, der Käfig den auf der Grundfläche (G) des Sprühtellers gebildeten Zwischenraum ummantelt, so dass die Grundfläche (G) des Sprühtellers mit der von der Löschfluidaustrittsöffnung abgewandten Unterseite des Käfigs fluchtet.

Gegenstand der Erfindung ist des Weiteren die Verwendung des oben beschriebenen erfindungsgemäßen Käfigs, Sets oder der Baugruppe für die Erzeugung von Löschschaum aus einem Schaummittel enthaltenden Löschfluid sowie ein Verfahren zur Erzeugung von Löschschaum aus einem Schaummittel enthaltenden Löschfluid. Das Verfahren umfasst die Schritte der Bereitstellung eines Schaummittel enthaltenden Löschfluids und einer oben erläuterten Baugruppe, sowie die Durchleitung des aus der Löschfluidaustrittsöffnung und vom Sprühteller umgelenkten Löschfluids durch den erfindungsgemäßen Käfig, wobei der Löschschaum mit Durchtritt des Löschfluids durch den Käfig aus dem Löschfluid entsteht.

Anhand der beigefügten Beispiele und Figuren wird die vorliegende Erfindung nachfolgend näher beschrieben.

### Beispiel 1

In einer Testreihe wurden nachfolgende Sprinkler ohne (A) bzw. mit erfindungsgemäßen Käfig (B, C, D) sowie ein Referenz-Schwerschaumsprinkler (E) getestet und die Verschäumungen entsprechend DIN EN 1568 gemessen. Der Test wurde mit 3 verschiedenen Fluortensid-freien Löschfluiden, wie in der nachfolgenden Tabelle spezifiziert, bei unterschiedlichen Drücken (1 bar, 2 bar und 3 bar) durchgeführt. Da keine signifikanten Unterschiede bei unterschiedlichen untersuchten Drücken festzustellen sind, gibt die nachfolgende Tabelle die gemessenen Verschäumungszahlen bei einem Druck von 2 bar an.
A - Tyco Schirmsprinkler (stehend) TY315 (K80) ohne Käfig (Referenz) ;
B - Victaulic Schirmsprinkler (stehend) V2704 (K80) mit dem erfindungsgemäßen Käfigring direkt anliegend an der Außenkante des Sprühtellers und hergestellt aus Edelstahl (V2A)-Streckmetall mit einer Maschenbreite von 3,5 mm, einer Maschenlänge von 6 mm und einer Blechdicke von 0,6 mm;
C - Victaulic Schirmsprinkler (stehend) V2704 (K80) mit dem erfindungsgemäßen Käfigring mit einem umlaufenden lichtem Maß von 4 cm zu der Außenkante des Sprühtellers und hergestellt aus Edelstahl (V2A)-Streckmetall mit einer Maschenbreite von 3,5 mm, einer Maschenlänge von 6 mm und einer Blechdicke von 0,6 mm;
D - Jomos Schirmsprinkler (hängend) (K80) mit dem erfindungsgemäßen Käfig in Siebform aus V2A-Edelstahl mit einem Sieböffnungsdurchmesser von 2 mm und beabstandet zu der Außenkante des Sprühtellers auf Sprühtellerhöhe mit umlaufend 3,5 cm;
E - Minimax Schwerschaumsprinkler (hängend) MX5 (K80) analog der in DE 195 39 991 C1 beschriebenen und von vorliegender Erfindung technisch grundverschiedener Bauart. Dieser Schaumwassersprinkler weist in Fließrichtung des Löschschaums hinter dem Sprinkler und entlang der Sprinklerlängsachse einen Sprühteller mit Öffnungen und nachfolgend ein Schaumsieb auf. Der Löschschaum trifft im freien Strahl aus der Sprinkleraustrittsöffnung auf den Sprühteller. Dabei wird ein Teil des Löschschaums durch den Sprühteller verteilt, während ein anderer Teil des Löschschaumes durch die Sprühtelleröffnungen tritt und durch das dahinterliegende Schaumsieb zu großen Schaumblasen veredelt wird.

| | Verschäumungszahl für | | | | |
|---|---|---|---|---|---|
| Löschfluid | A | B | C | D | E |
| Moussol-APS 1/3 F-0 #3471 | 2,11 | 4,02 | 8,69 | 6,97 | 4,97 |
| Sthamex 3% F-15 #9348 | 2,40 | 4,80 | 10,58 | 7,37 | 6,35 |
| Silvara 1% F-15 | 2,36 | 3,72 | 8,25 | 6,40 | 5,32 |

Der herkömmliche Sprinkler als solches (A), d.h. ohne dem erfindungsgemäßen Käfig, zeigte wie erwartet keine ausreichende Verschäumung. Die Verschäumungszahlen liegen deutlich unter der für Schwerschaum beginnend mit etwa 4. Eine entsprechend ausreichende Verschäumung wird jedoch unter Anwendung des erfindungsgemäßen Käfigs erzielt (B, C, D) der eine Schwerschaumerzeugung mit Verschäumungswerten analog den bautechnisch verschiedenen Referenz-Schwerschaumsprinkler (E) ermöglicht. Die Testreihe zeigt ebenfalls, dass drei verschiedene Fluortensid freie Löschfluide, die für abweichende Anschäumverhalten konzipiert sind, kaum abweichende Verschäumungszahlen beim Einsatz des erfindungsgemäßen Käfigs zeigen.

Des Weiteren zeigen
- Fig. 1: einen Sprinkler mit dem erfindungsgemäßen Käfig in Seitenansicht zeigt und
- Fig. 2: die oben unter Beispiel 1 untersuchten Sprinkler mit den verwendeten Adaptern.

Figur 1 zeigt den Aufbau eines herkömmlichen Sprinklers 2 in Kombination mit dem erfindungsgemäßen Käfig 1. Der Sprinkler 2 weist an seinem Kopfteil ein Außengewinde zum Einschrauben in eine entsprechende Wand-, Boden- oder Deckeninstallation auf und am gegenüberliegenden Ende eine Löschfluidaustrittsöffnung 3. Der Kopfteil des Sprinklers 3 ruht auf einer Brücke, die zwei seitlich nach unten zu einem Träger zusammen laufende Stützen umfasst, die in einen Träger münden und an dessen Unterseite ein Sprühteller 4 mit einem Durchmesser d₁, einer Grundfläche G und in einem Abstand h₁ zur der Löschfluidaustrittsöffnung 3 angeformt ist. Der Käfig 1 weist einen oberen zylindrischen Bereich mit einem Durchmesser d₂ und einen unteren konischen Bereich auf, wobei der konische Bereich in eine Öffnung mündet. Der obere zylindrische Bereich des Käfigs 1 mit einer Höhe h₂ endet auf dem Niveau des Sprühtellers 4 und ist zu diesem mit einem lichten Maß b beabstandet. Der Käfig umfasst den zwischen Sprühteller 4 und Löschfluidaustrittsöffnung 3 mittels (gestrichelten) Mantellinien dargestellten Zwischenraum 5. Der Käfig 1 ist über Haltearme 6 mit dem Kopfteil des Sprinklers 2 verklammert.

Figur 2 zeigt
A - den Tyco Schirmsprinkler (stehend) TY315 (K80) ohne Käfig (Referenz);
B - den Victaulic Schirmsprinkler (stehend) V2704 (K80) mit dem erfindungsgemäßen Käfigring direkt anliegend an der Außenkante des Sprühtellers und hergestellt aus Edelstahl (V2A)-Streckmetall mit einer Maschenbreite von 3,5 mm, einer Maschenlänge von 6 mm und einer Blechdicke von 0,6 mm;
C - den Victaulic Schirmsprinkler (stehend) V2704 (K80) mit dem erfindungsgemäßen Käfigring mit einem umlaufenden lichtem Maß von 4 cm zu der Außenkante des Sprühtellers und hergestellt aus Edelstahl (V2A)-Streckmetall mit einer Maschenbreite von 3,5 mm, einer Maschenlänge von 6 mm und einer Blechdicke von 0,6 mm;
D - den Jomos Schirmsprinkler (hängend) (K80) mit dem erfindungsgemäßen Käfig in Siebform aus V2A-Edelstahl mit einem Sieböffnungsdurchmesser von 2 mm und beabstandet zu der Außenkante des Sprühtellers auf Sprühtellerhöhe mit umlaufend 3,5 cm;
E - den Minimax Schwerschaumsprinkler (hängend) MX5 (K80) analog der in DE 195 39 991 C1 beschriebenen und von vorliegender Erfindung technisch grundverschiedener Bauart.

## Patentansprüche

1. Verwendung eines Käfigs (1) zur Erzeugung von Löschschaum aus einem Schaummittel enthaltenden Löschfluid und einen Sprinkler (2) umfassend
- eine Löschfluidaustrittsöffnung (3),
- einen zu der Löschfluidaustrittsöffnung (3) in axialer Richtung gegenüberliegenden Sprühteller (4) mit einer Grundfläche (G) und einem Außendurchmesser (d₁) und
- einem zwischen der Grundfläche (G) des Sprühtellers (4) und der Löschfluidaustrittsöffnung (3) gebildeten zylindrischen Zwischenraum (5), dessen Durchmesser dem Außendurchmesser (d₁) des Sprühtellers (4) entspricht und dessen Höhe (h₁) ausgehend von dem Mittelpunkt der Grundfläche (G) dem Abstand zu der Löschfluidaustrittsöffnung (3) entspricht,
**dadurch gekennzeichnet, dass** der Käfig (1) besagten zylindrischen Zwischenraum (5) zwischen der Grundfläche (G) des Sprühtellers (4) und der Löschfluidaustrittsöffnung (3) ummantelt und wobei der Käfig (1)
a) Sieböffnungen mit einem Durchmesser zwischen 1,00 mm und 7,00 mm und/oder Gitteröffnungen mit einer Breite zwischen 1,00 und 7,00 mm und einer Länge zwischen 2,00 mm und 9,00 mm, vorzugsweise gebildet durch ein Streckgitter, aufweist,
b) besagten zylindrischen Zwischenraum (5) zwischen der Grundfläche (G) des Sprühtellers (4) und der Löschfluidaustrittsöffnung (3) ummantelt und Abmessungen aufweist, die es erlauben, besagten Zwischenraum (5) wie folgt radial mit einer Höhe (h₂) und einer Breite (d₂) zu ummanteln:
- die Höhe (h₂) des Käfigs (1) entspricht mindestens dem 0,20-fachen des Außendurchmessers (d₁) des Sprühtellers (4),
- der Innendurchmesser(d₂) des Käfigs (1), alternativ der nicht kreisrunde Mindestabstand zwischen den gegenüberliegenden Innenseiten des Käfigs (1), entspricht auf Höhe des Sprühtellers (4) mindestens dem Außendurchmesser (d₁) des Sprühtellers (4).

2. Verwendung eines Käfigs (1) nach Anspruch 1, **dadurch gekennzeichnet, dass** das lichte Maß (b) zwischen der Innenseite des Käfigs (1) und dem Sprühteller (4) auf Höhe des Sprühtellers umlaufend zwischen dem 0,10 bis 3,00-fachen, vorzugsweise zwischen dem 0,50 bis 2,00-fachen, weiter vorzugsweise zwischen dem 0,75 bis 1,50-fachen, weiter vorzugsweise zwischen dem 1,00 und 1,25-fachen des Außendurchmessers (d₁) des Sprühtellers (4) beträgt.

3. Verwendung eines Käfigs (1) nach einem der vorangehenden Ansprüche, **dadurch gekennzeichnet, dass** die Höhe (h₂) des Käfigs (1) mindestens dem 0,50-fachen, vorzugsweise dem 0,75-fachen, weiter vorzugsweise dem 1,00-fachen des Außendurchmessers (d₁) des Sprühtellers (4), weiter vorzugsweise der Höhe (h₁) des Zwischenraums (5) entspricht.

4. Verwendung eines Käfigs (1) nach einem der vorangehenden Ansprüche, **dadurch gekennzeichnet, dass** die Höhe (h₂) des Käfigs (1) der Höhe (h₁) des Zwischenraums (5) entspricht, vorzugsweise weniger als dem 0,75-fachen der der Höhe (h₁) des Zwischenraums (5) entspricht, weiter vorzugsweise weniger als dem 0,50-fachen der der Höhe (h₁) des Zwischenraums (5) entspricht.

5. Verwendung eines Käfigs (1) nach einem der vorangehenden Ansprüche, **dadurch gekennzeichnet, dass** der Käfig (1) eine Form aufweist, die ausgewählt aus der Gruppe bestehend aus Hohlzylinder, Hohlkegel, Hohlkegelstumpf, Holpyramide, Hohlkugel oder eine Kombination dieser Formen ist.

6. Verwendung eines Käfigs (1) nach einem der vorangehenden Ansprüche, **dadurch gekennzeichnet, dass** sich der Käfig (1) über seinen den Zwischenraum (5) ummantelnden Bereich hinaus in axiale Richtung verjüngend erstreckt.

7. Verwendung eines Käfigs (1) nach Anspruch 6, **dadurch gekennzeichnet, dass** der sich in axiale Richtung verjüngende Bereich in eine Öffnung mit einem Innendurchmesser mündet, der größer als der Außendurchmesser (d₁) des Sprühtellers (4) ist.

8. Verwendung eines Käfigs (1) nach einem der vorangehenden Ansprüche, **dadurch gekennzeichnet, dass** die Gitteröffnungen eine Breite zwischen 2,00 mm und 6,00 mm und einer Länge zwischen 3,00 mm und 8,00 mm, vorzugsweise eine Breite zwischen 2,50 mm und 4,50 mm und einer Länge zwischen 5,00 mm und 7,00 mm aufweisen.

9. Verwendung eines Käfigs (1) nach einem der vorangehenden Ansprüche, **dadurch gekennzeichnet, dass** das Streckgitter eine Maschenbreite zwischen 2,50 mm und 4,50 mm, eine Maschenlänge von 5,00 mm 7,00 mm und einer Dicke von 0,40 mm bis 0,80 mm, vorzugsweise eine Maschenbreite von 3,50 mm, eine Maschenlänge von 6,00 mm und einer Dicke von 0,60 mm aufweist.

10. Verwendung eines Käfigs (1) nach einem der Ansprüche 1-7, **dadurch gekennzeichnet, dass** die Sieböffnungen einen Durchmesser von 1,50 mm bis 2,50 mm, vorzugsweise 1,75 mm bis 2,25 mm, besonders bevorzugt von 2,00 mm aufweisen.

11. Verwendung eines Käfigs (1) nach einem der vorangehenden Ansprüche, **dadurch gekennzeichnet, dass** der Käfig (1) aus Metall, vorzugsweise aus Stahl, weiter vorzugsweise aus Edelstahl hergestellt ist.

12. Verwendung eines Käfigs (1) nach einem der vorangehenden Ansprüche, **dadurch gekennzeichnet, dass** der Käfig (1) eine Halterung (6) zum Befestigen des Käfigs (1) am Sprinkler (2) aufweist.

13. Verwendung eines Käfigs (1) nach einem der vorangehenden Ansprüche, **dadurch gekennzeichnet, dass** das Löschfluid kein Fluortensid-haltiges Schaummittel umfasst.

14. Verwendung eines Käfigs (1) nach einem der vorangehenden Ansprüche, **dadurch gekennzeichnet, dass** der durch den Käfig erzeugte Löschschaum eine Verschäumungszahl von 3 bis 9, vorzugsweise von 4-8, weiter vorzugsweise von 4,5 bis 7, besonders bevorzugt von 5-6 aufweist.

15. Verwendung eines Sets oder einer Baugruppe zur Erzeugung von Löschschaum aus einem Schaummittel enthaltenden Löschfluid, besagtes Set oder Baugruppe umfassend
i) einen Sprinkler (2) zum Versprühen eines Löschfluids mit
- einer Löschfluidaustrittsöffnung (3),
- einem zu der Löschfluidaustrittsöffnung (3) in axialer Richtung gegenüberliegenden Sprühteller (4) mit einer Grundfläche (G) und einem Außendurchmesser (d₁),
- einem zwischen der Grundfläche (G) des Sprühtellers (4) und der Löschfluidaustrittsöffnung (3) gebildeten zylindrischen Zwischenraum (5), dessen Durchmesser dem Außendurchmesser (d₁) des Sprühtellers (4) entspricht und
ii) einen Käfig (1) zur Verwendung nach einem der vorangehenden Ansprüche, **dadurch gekennzeichnet, dass** der Käfig (1) besagten zylindrischen Zwischenraum (5) zwischen der Grundfläche (G) des Sprühtellers (4) und der Löschfluidaustrittsöffnung (3) ummantelt.

16. Verwendung eines Sets oder einer Baugruppe nach Anspruch 15, **dadurch gekennzeichnet, dass** der Käfig (1) den auf der Grundfläche (G) des Sprühtellers(4) gebildeten Zwischenraum (5) ummantelt, so dass die Grundfläche (G) des Sprühtellers (4) mit der von der Löschfluidaustrittsöffnung (3) abgewandten Unterseite des Käfigs (1) fluchtet.

17. Verfahren zur Erzeugung von Löschschaum aus einem Schaummittel enthaltenden Löschfluid umfassend die Schritte:
i) Bereitstellung eines Schaummittel enthaltenden Löschfluids und einer Baugruppe zur Verwendung gemäß einem der Ansprüche 15-16 und
ii) Durchleitung des aus der Löschfluidaustrittsöffnung (3) und vom Sprühteller (4) umgelenkten Löschfluids durch den Käfig (1), wobei der Löschschaum mit Durchtritt des Löschfluids durch den Käfig (1) aus dem Löschfluid entsteht.

## Claims

1. Use of a cage (1) for producing extinguishing foam from an extinguishing fluid containing foaming agent and a sprinkler (2), comprising
- an extinguishing fluid outlet opening (3),
- a spray plate (4) located in the axial direction opposite the extinguishing fluid outlet opening (3) and having a base surface (G) and an outer diameter (d₁) and
- a cylindrical interspace (5) which is formed between the base surface (G) of the spray plate (4) and the extinguishing fluid outlet opening (3), of which the diameter corresponds to the outer diameter (d₁) of the spray plate (4) and of which the height (h₁), starting from the centre of the base surface (G), corresponds to the distance to the extinguishing fluid outlet opening (3),
**characterized in that** the cage (1) encases the said cylindrical interspace (5) between the base surface (G) of the spray plate (4) and the extinguishing fluid outlet opening (3), and wherein the cage (1)
a) has sieve openings with a diameter between 1.00 mm and 7.00 mm and/or lattice openings with a width between 1.00 and 7.00 mm and a length between 2.00 mm and 9.00 mm, preferably formed by an expanded mesh,
b) encases the aforesaid cylindrical interspace (5) between the base surface (G) of the spray plate (4) and the extinguishing fluid outlet opening (3) and has dimensions which permit the said interspace (5) to be encased as follows, radially with a height (h₂) and a width (d₂) :
- the height (h₂) of the cage (1) corresponds to at least 0.2 times the outer diameter (d₁) of the spray plate (4),
- the inner diameter (d₂) of the cage (1), alternatively the non-circular minimum spacing between the opposite inner sides of the cage (1), at the height of the spray plate (4) corresponds to at least the outer diameter (d₁) of the spray plate (4) .

2. Use of a cage (1) according to Claim 1, **characterized in that** the clear dimension (b) between the inner side of the cage (1) and the spray plate (4), running around at the height of the spray plate, is between 0.10 to 3.00 times, preferably between 0.5 to 2.00 times, more preferably between 0.75 to 1.50 times, more preferably between 1.00 and 1.25 times, the outer diameter (d₁) of the spray plate (4).

3. Use of a cage (1) according to either of the preceding claims, **characterized in that** the height (h₂) of the cage (1) corresponds at least to 0.5 times, preferably 0.75 times, more preferably 1.00 times, the outer diameter (d₁) of the spray plate (4), more preferably corresponds to the height (h₁) of the interspace (5).

4. Use of a cage (1) according to one of the preceding claims, **characterized in that** the height (h₂) of the cage (1) corresponds to the height (h₁) of the interspace (5), preferably to less than 0.75 times the height (h₁) of the interspace (5), more preferably to less than 0.5 times the height (h₁) of the interspace (5).

5. Use of a cage (1) according to one of the preceding claims, **characterized in that** the cage (1) has a shape which is selected from the group comprising hollow cylinder, hollow cone, hollow truncated cone, hollow pyramid, hollow sphere or a combination of these shapes.

6. Use of a cage (1) according to one of the preceding claims, **characterized in that** the cage (1) extends in a manner tapering in the axial direction over its region encasing the interspace (5).

7. Use of a cage (1) according to Claim 6, **characterized in that** the region that tapers in the axial direction ends in an opening with an inner diameter which is greater than the outer diameter (d₁) of the spray plate (4).

8. Use of a cage (1) according to one of the preceding claims, **characterized in that** the lattice openings have a width between 2.00 mm and 6.00 mm and a length between 3.00 mm and 8.00 mm, preferably a width between 2.50 mm and 4.50 mm and a length between 5.00 mm and 7.00 mm.

9. Use of a cage (1) according to one of the preceding claims, **characterized in that** the expanded mesh has a mesh width between 2.50 mm and 4.50 mm, a mesh length of 5.00 mm 7.00 mm and a thickness of 0.40 mm to 0.80 mm, preferably a mesh width of 3.50 mm, a mesh length of 6.00 mm and a thickness of 0.60 mm.

10. Use of a cage (1) according to one of Claims 1-7, **characterized in that** the sieve openings have a diameter of 1.50 mm to 2.50 mm, preferably 1.75 mm to 2.25 mm, particularly preferably of 2.00 mm.

11. Use of a cage (1) according to one of the preceding claims, **characterized in that** the cage (1) is made of metal, preferably of steel, more preferably of stainless steel.

12. Use of a cage (1) according to one of the preceding claims, **characterized in that** the cage (1) has a holder (6) for fixing the cage (1) to the sprinkler (2).

13. Use of a cage (1) according to one of the preceding claims, **characterized in that** the extinguishing fluid does not comprise any foaming agent containing fluorinated surfactant.

14. Use of a cage (1) according to one of the preceding claims, **characterized in that** the extinguishing foam produced by the cage has an expansion ratio of 3 to 9, preferably of 4-8, more preferably of 4.5 to 7, particularly preferably of 5-6.

15. Use of a set or an assembly for producing extinguishing foam from an extinguishing fluid containing foaming agent, the said set or assembly comprising
i) a sprinkler (2) for spraying an extinguishing fluid, having
- an extinguishing fluid outlet opening (3),
- a spray plate (4) located in the axial direction opposite the extinguishing fluid outlet opening (3) and having a base surface (G) and an outer diameter (d₁) and
- a cylindrical interspace (5) which is formed between the base surface (G) of the spray plate (4) and the extinguishing fluid outlet opening (3), of which the diameter corresponds to the outer diameter (d₁) of the spray plate (4) and
ii) a cage (1) for use according to one of the preceding claims, **characterized in that** the cage (1) encases the said cylindrical interspace (5) between the base surface (G) of the spray plate (4) and the extinguishing fluid outlet opening (3).

16. Use of a set or an assembly according to Claim 15, **characterized in that** the cage (1) encases the interspace (5) formed on the base surface (G) of the spray plate (4), so that the base surface (G) of the spray plate (4) is aligned with the underside of the cage (1) facing away from the extinguishing fluid outlet opening (3).

17. Method for producing extinguishing foam from an extinguishing fluid containing foaming agent, comprising the steps:
i) providing an extinguishing fluid containing foaming agent and an assembly for use according to either of Claims 15-16, and
ii) leading the extinguishing fluid out of the extinguishing fluid outlet opening (3) deflected by the spray plate (4) through the cage (1), wherein the extinguishing foam is produced from the extinguishing fluid as the extinguishing fluid passes through the cage (1).

## Revendications

1. Utilisation d'une cage (1) pour générer de la mousse d'extinction à partir d'un fluide d'extinction contenant un agent moussant et un asperseur (2) comprenant
- une ouverture de sortie de fluide d'extinction (3),
- un atomiseur à disque (4) disposé à l'opposé de l'ouverture de sortie de fluide d'extinction (3) dans le sens axial, ayant une surface de base (G) et un diamètre extérieur (d₁) et
- un espace intermédiaire (5) cylindrique formé entre la surface de base (G) de l'atomiseur à disque (4) et l'ouverture de sortie de fluide d'extinction (3), dont le diamètre correspond au diamètre extérieur (d₁) de l'atomiseur à disque (4) et dont la hauteur (h₁) à partir du point central de la surface de base (G) correspond à l'écart par rapport à l'ouverture de sortie de fluide d'extinction (3),
**caractérisée en ce que** la cage (1) enveloppe ledit espace intermédiaire (5) cylindrique entre la surface de base (G) de l'atomiseur à disque (4) et l'ouverture de sortie de fluide d'extinction (3) et la cage (1)
a) possédant des ouvertures de passoire ayant un diamètre entre 1,00 mm et 7,00 mm et/ou des ouvertures de grille ayant une largeur entre 1,00 mm et 7,00 mm et une longueur entre 2,00 mm et 9,00 mm, de préférence formées par un métal déployé,
b) enveloppant ledit espace intermédiaire (5) cylindrique entre la surface de base (G) de l'atomiseur à disque (4) et l'ouverture de sortie de fluide d'extinction (3) et possédant des dimensions qui permettent d'envelopper ledit espace intermédiaire (5) de la manière suivante dans le sens radial, avec une hauteur (h₂) et une largeur (d₂) :
- la hauteur (h₂) de la cage (1) correspond au moins à 0,20 fois le diamètre extérieur (d₁) de l'atomiseur à disque (4),
- le diamètre intérieur (d₂) de la cage (1), en variante l'écart minimal non circulaire rond entre les côtés intérieurs opposés de la cage (1), correspond, à hauteur de l'atomiseur à disque (4), au moins au diamètre extérieur (d₁) de l'atomiseur à disque (4).

2. Utilisation d'une cage (1) selon la revendication 1, **caractérisée en ce que** la cote d'ouverture (b) entre le côté intérieur de la cage (1) et l'atomiseur à disque (4) sur la circonférence à hauteur de l'atomiseur à disque est comprise de 0,10 à 3,00 fois, de préférence de 0,50 à 2,00 fois, encore de préférence de 0,75 à 1,50 fois, plus particulièrement de préférence de 1,00 à 1,25 fois le diamètre extérieur (d₁) de l'atomiseur à disque (4) .

3. Utilisation d'une cage (1) selon l'une des revendications précédentes, **caractérisée en ce que** la hauteur (h₂) de la cage (1) correspond au moins à 0,50 fois, de préférence à 0,75 fois, encore de préférence à 1,00 fois le diamètre extérieur (d₁) de l'atomiseur à disque (4), plus particulièrement de préférence à la hauteur (h₁) de l'espace intermédiaire (5).

4. Utilisation d'une cage (1) selon l'une des revendications précédentes, **caractérisée en ce que** la hauteur (h₂) de la cage (1) correspond à la hauteur (h₁) de l'espace intermédiaire (5), de préférence correspond à moins de 0,75 fois la hauteur (h₁) de l'espace intermédiaire (5), encore de préférence correspondant à moins de 0,50 fois la hauteur (h₁) de l'espace intermédiaire (5).

5. Utilisation d'une cage (1) selon l'une des revendications précédentes, **caractérisée en ce que** la cage (1) possède une forme qui est choisie dans le groupe composé du cylindre creux, du cône creux, du cône tronqué creux, de la pyramide creuse, de la sphère creuse ou d'une combinaison de ces formes.

6. Utilisation d'une cage (1) selon l'une des revendications précédentes, **caractérisée en ce que** la cage (1) s'étend sur sa zone qui enveloppe l'espace intermédiaire (5) en se rétrécissant dans la direction axiale.

7. Utilisation d'une cage (1) selon la revendication 6, **caractérisée en ce que** la zone qui se rétrécit dans la direction axiale débouche dans une ouverture ayant un diamètre intérieur qui est plus grand que le diamètre extérieur (d₁) de l'atomiseur à disque (4).

8. Utilisation d'une cage (1) selon l'une des revendications précédentes, **caractérisée en ce que** les ouvertures de grille présentent une largeur entre 2,00 mm et 6,00 mm et une longueur entre 3,00 mm et 8,00 mm, de préférence une largeur entre 2,50 mm et 4,50 mm et une longueur entre 5,00 mm et 7,00 mm.

9. Utilisation d'une cage (1) selon l'une des revendications précédentes, **caractérisée en ce que** le métal déployé présente une largeur de mailles entre 2,50 mm et 4,50 mm, une longueur de mailles de 5,00 mm 7,00 mm et une épaisseur de 0,40 mm à 0,80 mm, de préférence une largeur de mailles de 3,50 mm, une longueur de mailles de 6,00 mm et une épaisseur de 0,60 mm.

10. Utilisation d'une cage (1) selon l'une des revendications 1 à 7, **caractérisée en ce que** les ouvertures de passoire présentent un diamètre de 1,50 mm à 2,50 mm, de préférence de 1,75 mm à 2,25 mm, notamment de préférence de 2,00 mm.

11. Utilisation d'une cage (1) selon l'une des revendications précédentes, **caractérisée en ce que** la cage (1) est fabriquée en métal, de préférence en acier, encore de préférence en acier inoxydable.

12. Utilisation d'une cage (1) selon l'une des revendications précédentes, **caractérisée en ce que** la cage (1) possède une attache (6) destinée à fixer la cage (1) à l'asperseur (2).

13. Utilisation d'une cage (1) selon l'une des revendications précédentes, **caractérisée en ce que** le fluide d'extinction ne comprend pas d'agent moussant contenant un tensioactif fluoré.

14. Utilisation d'une cage (1) selon l'une des revendications précédentes, **caractérisée en ce que** la mousse d'extinction générée par la cage présente un indice d'expansion de 3 à 9, de préférence de 4 à 8, encore de préférence de 4,5 à 7, plus particulièrement de préférence de 5 à 6.

15. Utilisation d'un ensemble ou d'un sous-ensemble pour générer de la mousse d'extinction à partir d'un fluide d'extinction contenant un agent moussant, ledit ensemble ou sous-ensemble comportant
i) un asperseur (2) destiné à pulvériser un fluide d'extinction comprenant
- une ouverture de sortie de fluide d'extinction (3)
- un atomiseur à disque (4) disposé à l'opposé de l'ouverture de sortie de fluide d'extinction (3) dans le sens axial, ayant une surface de base (G) et un diamètre extérieur (d₁),
- un espace intermédiaire (5) cylindrique formé entre la surface de base (G) de l'atomiseur à disque (4) et l'ouverture de sortie de fluide d'extinction (3), dont le diamètre correspond au diamètre extérieur (d₁) de l'atomiseur à disque (4) et ii) une cage (1) destinée à être utilisée selon l'une des revendications précédentes, **caractérisée en ce que** la cage (1) enveloppe ledit espace intermédiaire (5) cylindrique entre la surface de base (G) de l'atomiseur à disque (4) et l'ouverture de sortie de fluide d'extinction (3).

16. Utilisation d'un ensemble ou d'un sous-ensemble selon la revendication 15, **caractérisée en ce que** la cage (1) enveloppe l'espace intermédiaire (5) formé sur la surface de base (G) de l'atomiseur à disque (4) de telle sorte que la surface de base (G) de l'atomiseur à disque (4) est alignée avec le côté inférieur de la cage (1) qui se trouve à l'opposé de l'ouverture de sortie de fluide d'extinction (3).

17. Procédé pour générer de la mousse d'extinction à partir d'un fluide d'extinction contenant un agent moussant, comprenant les étapes suivantes :
i) fourniture d'un fluide d'extinction contenant un agent moussant et d'un sous-ensemble en vue d'une utilisation selon l'une des revendications 15 et 16 et
ii) passage du fluide d'extinction issu de l'ouverture de sortie de fluide d'extinction (3) et dévié par l'atomiseur à disque (4) à travers la cage (1), la mousse d'extinction étant produite à partir du fluide d'extinction par la traversée du fluide d'extinction à travers la cage (1).
